# FASCICULE DE BREVET EUROPEEN

(11) **EP 2 761 091 B1**
(45) Date de publication et mention de la délivrance du brevet: **04.11.2020**
(21) Numéro de dépôt: 12766651.9
(22) Date de dépôt: 28.09.2012
(51) Int. Cl.: E01D 19/00, E01D 15/133, E01D 2/02

(54) **TRAVÉE D'UN PONT COMPRENANT UN DISPOSITIF DE FIXATION D'UNE ENTRETOISE ENTRE DEUX POUTRES MÉTALLIQUES PARALLÈLES**
ÜBERBAU EINER BRÜCKE UMFASSEND EINE VORRICHTUNG ZUR BEFESTIGUNG EINES DISTANZSTÜCKS ZWISCHEN ZWEI PARALLELEN METALLTRÄGERN
SUPERSTRUCTURE OF A BRIDGE COMPRISING A DEVICE FOR FIXING A SPACER BEAM BETWEEN TWO PARALLEL METAL GIRDERS

(30) Priorité: 28.09.2011 FR 1158676
(43) Date de publication de la demande: 06.08.2014
(73) Titulaire: Matiere, 75016 Paris (FR)
(72) Inventeur: MATIERE, Philippe, F-15800 Raulhac (FR)
(74) Mandataire: Lavoix
(86) Numéro de dépôt international: PCT/EP2012/069223
(87) Numéro de publication internationale: WO 2013/045635

(56) Documents cités:
- DE-B- 1 151 824
- FR-A1- 2 858 338
- GB-A- 1 128 443

## Description

L'invention a trait à un dispositif de fixation d'une entretoise entre deux poutres métalliques parallèles constitutives de la travée d'un pont.

On connait des ponts formés de plusieurs poutres métalliques parallèles aboutées les unes aux autres et reliées entre elles par des entretoises. FR-A-2 858 338 décrit par exemple un procédé de réalisation d'une poutre longitudinale d'un pont métallique, ainsi qu'une travée de pont comprenant au moins deux poutres.

En pratique, le nombre de poutres reliées par des entretoises et/ou accolées dépend des dimensions de la travée du pont. De telles poutres métalliques ont, généralement, une âme soit formée par un caisson à section transversale carrée ou rectangulaire soit formée par une plaque allongée. Une telle plaque configure ainsi à la poutre une forme en H couché. Les poutres sont reliées par des entretoises à l'aide de platines boulonnées, d'une part à chaque extrémité de l'entretoise et, d'autre part, sur l'âme de la poutre, soit directement soit sur une nervure. Ce dispositif, s'il permet de maintenir parallèles les deux poutres, n'est pas aisé à mettre en œuvre. En effet, il est nécessaire de respecter rigoureusement les dimensions des différentes pièces pour maintenir les poutres parallèles. En cas d'écart dimensionnel des pièces, l'écartement entre les poutres est trop faible ou trop grand, l'entretoise étant trop courte ou trop longue. Dans les deux cas, cela compromet le parallélisme des poutres et nécessite des interventions sur site, lors de la mise en place du pont, visant à remédier à ces défauts. Par ailleurs, les entretoises généralement utilisées sont formées par des barres qui ne présentent pas de résistance structurelle suffisante pour constituer en elle-même un support.

C'est à ces inconvénients qu'entend plus particulièrement remédier l'invention en proposant un dispositif de fixation d'une entretoise entre deux poutres aisé à utiliser et permettant par ailleurs le montage rapide du platelage du pont.

A cet effet, l'invention a pour objet une travée d'un pont selon la revendication 1.

Avec un tel dispositif il y a un autocentrage entre les poutres et l'entretoise, avant un boulonnage de l'ensemble, ce qui permet de monter des entretoises plus résistantes et à même de former un support, par exemple pour le platelage.

Avantageusement, le ou les reliefs peuvent être distincts de boulons ou écrous formant un dispositif de boulonnage, notamment distincts d'un dispositif de boulonnage coopérant mécaniquement avec les poutres et/ou l'entretoise.

Selon des aspects avantageux mais non obligatoires de l'invention, un tel dispositif peut incorporer une ou plusieurs des caractéristiques suivantes :
- Chaque relief est solidaire d'une plaque fixée sur une face de l'entretoise.
- Chaque logement de réception d'un relief est formé par une gorge ménagée dans le bord d'une platine, configurée ainsi en crochet aplati et fixée sur chaque poutre.
- Chaque platine est fixée perpendiculairement à un axe longitudinal de chaque poutre.
- Chaque platine est fixée sur une nervure latérale solidaire de l'âme de la poutre.
- L'âme de la poutre est formée par un caisson à section transversale rectangulaire ou carrée.
- L'âme de la poutre est formée par une plaque, la poutre étant configurée transversalement en H couché.
- Les entretoises sont configurées, en section transversale, en H couché.
- La semelle supérieure de l'entretoise comprend deux rails de guidage et deux butées disposés perpendiculairement à l'axe longitudinal de l'entretoise et propres à recevoir un élément constitutif du platelage.

L'invention sera mieux comprise et d'autres avantages de celle-ci apparaîtront plus clairement à la lecture de la description qui va suivre d'un dispositif conforme à l'invention, donnée uniquement à titre d'exemple et faite en se référant aux dessins annexés dans lesquels :
- la figure 1 est une vue de côté d'une entretoise équipée d'une partie d'un dispositif de fixation conforme à l'invention, prête à être montée entre deux poutres parallèles,
- la figure 2 est une vue similaire à la figure 1 et à la même échelle, le corps principal de l'entretoise étant représenté seul,
- la figure 3 est une représentation de côté, à la même échelle, d'une plaque seule équipée du relief,
- la figure 4 est une vue, en perspective et à la même échelle, de l'entretoise de la figure 1, les reliefs étant illustrés en position dans des logements ménagés dans des platines, ces dernières étant représentées avant leur fixation sur des poutres,
- la figure 5 est une vue en perspective, à plus grande échelle, d'une platine seule et
- la figure 6 est une vue, à plus petite échelle, d'une section d'une travée simple d'un pont comprenant deux poutres reliées par une entretoise à l'aide du dispositif illustré aux figures précédentes.

La figure 1 représente une vue de côté d'une entretoise 1 équipée d'une partie d'un dispositif de fixation conforme à l'invention. Cette entretoise 1 est configurée en un élément allongé, formé de deux semelles 2, 3 plates, parallèles, reliées par une âme 4 également formée par une pièce plate et allongée. En d'autres termes, en section transversale, une telle entretoise 1 est configurée en H couché.

Les extrémités 5, 6 de l'âme 4 sont chacune, au moins sur une face, équipée d'une plaque 7, 8. En l'espèce, les plaques 7, 8 sont identiques et globalement de forme triangulaire. En variante, elles peuvent être d'une autre forme et/ou différentes. Chaque plaque 7, 8 comprend, au voisinage de sa base 9, 10 un relief 11, 12 formé par un arbre à section circulaire. Chaque arbre 11, 12 s'étend perpendiculairement à un plan principal P7, P8 de la plaque 7, 8.

Au moins deux orifices, 13 à 16, disposés entre l'arbre 11 ou 12 et un angle de la base 9 ou 10 de la plaque 7 ou 8, permettent le passage de boulons assurant la fixation de la plaque sur une face latérale de l'âme 4 de l'entretoise 1. Avantageusement, les deux faces de l'âme 4 sont équipées de plaques 7 ou 8 supportant les arbres 11, 12. Ainsi, tel que représenté à la figure 1, l'entretoise 1 est équipée sur chacune de ses extrémités 5 et 6, d'un arbre 11 ou 12. Les arbres 11, 12 sont parallèles et s'étendent perpendiculairement au plan principal P4 de l'âme 4 de l'entretoise 1.

Comme illustré à la figure 1, la semelle 3 dite supérieure de l'entretoise 1 est équipée de deux rails 17, 18 parallèles. Les rails 17, 18 sont fixés sur la semelle 3 perpendiculairement à un axe longitudinal A de l'entretoise. Les rails 17, 18 reçoivent, comme représenté à la figure 4, des boulons permettant la fixation, par le dessus de l'entretoise, d'éléments constitutifs du platelage cela une fois que l'entretoise est en position, c'est-à-dire lorsqu'elle relie deux poutres parallèles. En d'autres termes, il est ainsi possible de fixer le platelage une fois la structure du pont en place, à partir du dessus des entretoises. Une telle possibilité, permet de réaliser plus aisément, plus rapidement et en sécurité les ponts.

Des butées 19, 20 orientées parallèlement aux rails 17, 18 et situées entre les rails 17, 18 et les extrémités 5, 6 assurent le guidage et le maintien latéral du platelage lors de sa mise en place sur les entretoises.

La figure 2 illustre cette même entretoise 1 seule, sans les plaques 7, 8 et sans les rails 17, 18 et les butées 19, 20. Des orifices 110, 120 ménagés à chaque extrémité 5, 6 permettent l'insertion des arbres 11, 12. Des orifices 130, 140, 150, 160 assurent la continuité des orifices 13 à 16 lorsque les plaques 7, 8 sont en position sur l'entretoise.

La figure 3 illustre une plaque 7 seule. Outre les orifices 13, 14, cette plaque 7 est pourvue d'un orifice 111 adapté pour recevoir l'arbre 11. L'arbre 11 est fixé sur la plaque 7, par exemple par soudage. En variante non représentée, le nombre et/ou la disposition des orifices 13 à 16 est différent. De même l'arbre 11 ou 12 peut être à section carrée ou monobloc avec la plaque 7, 8.

La présence d'une plaque 7, 8 à chaque extrémité 5, 6 de l'âme 4 de l'entretoise 1 permet de renforcer la résistance mécanique et la rigidité de cette dernière dans la zone de liaison avec une poutre. Ce renfort est optimisé lorsque les deux faces de chaque extrémité 5, 6 sont pourvues de plaques.

Une pièce 24, 25 visible aux figures 4 à 6, forme une platine fixée sur au moins une face d'une poutre. La face latérale de la poutre comprend plusieurs platines 24, 25, parallèles régulièrement réparties et perpendiculaires à un axe longitudinal A35 du caisson 35 formant l'âme de la poutre 36. Ainsi, lorsque deux poutres 36 sont parallèles, les platines 24, 25 sont en regard l'une de l'autre.

Chaque platine 24 ou 25 comprend un côté 26 ou 27 destiné à assurer la fixation de la platine sur une poutre 36, par exemple une pièce intermédiaire, telle qu'une nervure 34, solidaire de la poutre 36.

Les platines 24, 25 sont fixées sur l'extrémité et régulièrement sur toute la longueur d'une poutre 36. Chaque platine 24, 25 est avantageusement montée sur une nervure 34 fixée perpendiculaire à l'âme, en forme de caisson 35, d'une poutre 36. La fixation est effectuée par boulonnage par les orifices 28. Dans un autre mode de réalisation non illustré, l'âme de la poutre n'est pas formée par un caisson 35 mais par une plaque allongée mince. En d'autres termes, la poutre est alors configurée, en section, en H de façon similaire à la configuration de l'entretoise 1. Chaque côté 26 ou 27 est pourvu d'orifices 28 en l'espèce quatre, permettant la fixation de la platine 24, 25 sur la poutre 36. Deux autres orifices 29, similaires aux orifices 28, sont ménagés sur un côté 30, 31 opposé au côté 26, 27. Ces orifices 29 sont adaptés pour assurer la fixation sur une entretoise 1 de la platine 24, 25 une fois l'entretoise 1 en position c'est-à-dire reliant deux poutres 36 parallèles.

Le maintien de l'entretoise 1 et son positionnement sur les platines 24, 25 sont assurés par complémentarité de formes entre les arbres 11, 12 et des parties arrondies, concaves ou gorges 32, 33. Ces gorges 32, 33 sont formées par la configuration des côtés 320 des platines 24, 25. Les gorges 32, 33 sont orientées vers le platelage lorsque les platines 24, 25 sont fixées sur une poutre 36. En d'autres termes, les platines 24, 25 sont en forme de crochet aplati.

Chaque gorge 32 ou 33 forme un logement de réception ou berceau propre à recevoir l'arbre 11 ou 12 monté à chaque extrémité 5 ou 6 de l'entretoise 1.

Comme cela est illustré partiellement à la figure 4, deux platines 24 ou 25 sont fixées parallèlement l'une à l'autre, de part et d'autre d'une nervure 34, ménageant ainsi entre elles un espace adapté pour former un logement de réception d'une extrémité 5 ou 6 de l'âme 4 d'une entretoise 1. Les arbres 11, 12 traversent l'âme 4 et s'étendent ainsi perpendiculairement au plan P4 de l'âme 4. Les arbres 11 et 12 reposent, comme cela est en partie visible aux figures 4 et 6, dans les gorges 32 et 33.

Des boulons insérés dans les orifices 29 et 13, 14 permettent de solidariser chaque extrémité 5 ou 6 aux deux platines 24 ou 25 entre lesquelles elle est insérée.

Lorsque l'on a positionné, à partir du haut en regardant la figure 5 ou 4, l'entretoise 1 entre les poutres 36, en mettant les arbres 11, 12 dans les gorges 32, 33 des platines 24, 25, le centrage des différents orifices de l'entretoise 1, des plaques 7, 8 et des platines 24, 25 est aisé à réaliser par un utilisateur seul, l'entretoise étant maintenue, de manière réglable, dans les gorges 32, 33. Une fois réalisée la fixation entre les poutres 36 et l'entretoise 1, le maintien de cette dernière est assuré et suffisamment efficace pour que le platelage soit monté à partir de la semelle supérieure 3 de l'entretoise 1.

Le platelage est fixé, comme illustré à la figure 6, à l'aide des rails 17, 18 et des butées 19, 20 de sorte que la face externe du platelage soit coplanaire avec la semelle haute 37 de la poutre 36.

Le platelage est donc plus aisé à mettre en place, cette mise en place étant rapide, l'ensemble du montage du pont est optimisé.

## Revendications

1. Travée d'un pont, la travée comprenant une entretoise (1), deux poutres (36) métalliques parallèles et un dispositif de fixation de l'entretoise (1) entre les deux poutres (36) constitutives de la travée, **caractérisé en ce que** ledit dispositif comprend :
- au moins un relief (11, 12) formé par un arbre qui est situé à chaque extrémité (5, 6) de l'entretoise et qui s'étend perpendiculairement à un axe longitudinal (A) de l'entretoise (1) ; et
- deux logements de réception (32, 33) de ces reliefs (11, 12), ménagés dans deux pièces (24, 25) fixées sur les deux poutres (36).

2. Travée selon la revendication 1, **caractérisé en ce que** chaque relief (11, 12) est solidaire d'une plaque (7, 8) fixée sur une face (4) de l'entretoise (1).

3. Travée selon la revendication 1, **caractérisé en ce que** chaque logement de réception d'un relief (11, 12) est formé par une gorge (32, 33) ménagée dans le bord (320) d'une platine (24, 25), configurée ainsi en crochet aplati et fixée sur chaque poutre (36).

4. Travée selon la revendication 3, **caractérisé en ce que** chaque platine (24, 25) est fixée perpendiculairement à un axe longitudinal (A35) de chaque poutre (36).

5. Travée selon la revendication 4, **caractérisé en ce que** chaque platine (24, 25) est fixée sur une nervure (34) latérale solidaire de l'âme (35) de la poutre (36).

6. Travée selon la revendication 5, **caractérisé en ce que** l'âme de la poutre (36) est formée par un caisson (35) à section transversale rectangulaire ou carrée.

7. Travée selon la revendication 5, **caractérisé en ce que** l'âme de la poutre est formée par une plaque, la poutre étant configurée transversalement en H couché.

8. Travée selon l'une des revendications précédentes, **caractérisé en ce que** l'entretoise (1) est configurée en section transversale, en H couché.

9. Travée selon l'une des revendications précédentes, **caractérisé en ce que** la semelle supérieure (3) de l'entretoise (1) comprend deux rails de guidage (17, 18) et deux butées (19, 20) disposés perpendiculairement à l'axe longitudinal (A) de l'entretoise (1) et propres à recevoir un élément constitutif d'un platelage de la travée.

## Patentansprüche

1. Feld einer Brücke, wobei das Feld ein Abstandsstück (1), zwei parallele Metallträger (36) und eine Vorrichtung zur Befestigung des Abstandsstücks (1) zwischen den zwei Trägern (36) umfasst, die das Feld bilden, **dadurch gekennzeichnet, dass** die Vorrichtung Folgendes umfasst:
- wenigstens eine Erhebung (11, 12), die durch eine Welle gebildet ist, die an jedem Ende (5, 6) des Abstandsstücks angeordnet ist und sich senkrecht zu einer Längsachse (A) des Abstandsstücks (1) erstreckt; und
- zwei Ausnehmungen (32, 33) zur Aufnahme dieser Erhebungen (11, 12), die in zwei Teilen (24, 25) ausgebildet sind, die an den zwei Trägern (36) befestigt sind.

2. Feld nach Anspruch 1, **dadurch gekennzeichnet, dass** jede Erhebung (11, 12) mit einer Platte (7, 8) fest verbunden ist, die an einer Fläche (4) des Abstandsstücks (1) befestigt ist.

3. Feld nach Anspruch 1, **dadurch gekennzeichnet, dass** jede Ausnehmung zur Aufnahme einer Erhebung (11, 12) durch eine Hohlkehle (32, 33) gebildet ist, die im Rand (320) einer Auflageplatte (24, 25) gebildet ist, die auf diese Weise als abgeflachter Haken ausgebildet ist und an jedem Träger (36) befestigt ist.

4. Feld nach Anspruch 3, **dadurch gekennzeichnet, dass** jede Auflageplatte (24, 25) senkrecht zu einer Längsachse (A35) jedes Trägers (36) befestigt ist.

5. Feld nach Anspruch 4, **dadurch gekennzeichnet, dass** jede Auflageplatte (24, 25) an einer seitlichen Rippe (34) befestigt ist, die fest mit dem Steg (35) des Trägers (36) verbunden ist.

6. Feld nach Anspruch 5, **dadurch gekennzeichnet, dass** der Steg des Trägers (36) durch einen Kasten (35) mit rechteckigem oder quadratischem Querschnitt gebildet ist.

7. Feld nach Anspruch 5, **dadurch gekennzeichnet, dass** der Steg des Trägers durch eine Platte gebildet ist, wobei der Träger quer als liegendes H ausgebildet ist.

8. Feld nach einem der vorhergehenden Ansprüche, **dadurch gekennzeichnet, dass** das Abstandsstück (1) im Querschnitt als liegendes H ausgebildet ist.

9. Feld nach einem der vorhergehenden Ansprüche, **dadurch gekennzeichnet, dass** die obere Sohle (3) des Abstandsstücks (1) zwei Führungsschienen (17, 18) und zwei Anschläge (19, 20) umfasst, die senkrecht zur Längsachse (A) des Abstandsstücks (1) angeordnet sind und dafür eingerichtet sind, einen Bestandteil eines Belags des Felds aufzunehmen.

## Claims

1. Span of a bridge, the span comprising a spacer beam (1), two parallel metal girders (36) and a device for fixing the spacer beam (1) between the two girders (36) constituting the span, **characterised in that** said device comprises:
- at least one raised portion (11, 12) formed by a shaft which is situated at each end (5, 6) of the spacer beam and which extends perpendicularly to a longitudinal axis (A) of the spacer beam (1); and
- two receiving housings (32, 33) for the raised portions (11, 12), formed in two parts (24, 25) that are fixed to the two girders (36).

2. Span according to claim 1, **characterised in that** each raised portion (11, 12) is secured to a plate (7, 8) that is fixed to a face (4) of the spacer beam (1).

3. Span according to claim 1, **characterised in that** each receiving housing for a raised portion (11, 12) is formed by a channel (32, 33) formed in the edge (320) of a plate-like part (24, 25), thus configured as a flat hook and fixed to each girder (36).

4. Span according to claim 3, **characterised in that** each plate-like part (24, 25) is fixed perpendicularly to a longitudinal axis (A35) of each girder (36).

5. Span according to claim 4, **characterised in that** each plate-like part (24, 25) is fixed to a lateral rib (34) which is secured to the core (35) of the girder (36).

6. Span according to claim 5, **characterised in that** the core of the girder (36) is formed by a box (35) of rectangular or square cross-section.

7. Span according to claim 5, **characterised in that** the core of the girder is formed by a plate, the girder being configured transversely as a recumbent H.

8. Span according to any one of the preceding claims, **characterised in that** the spacer beam (1) is configured in cross-section as a recumbent H.

9. Span according to any one of the preceding claims, **characterised in that** the upper sole (3) of the spacer beam (1) comprises two guide rails (17, 18) and two stops (19, 20) which are arranged perpendicularly to the longitudinal axis (A) of the spacer beam (1) and are capable of receiving an element constituting a deck of the span.
